# DEMANDE DE BREVET EUROPEEN

(11) **EP 2 000 231 A1**
(43) Date de publication de la demande: **10.12.2008**
(21) Numéro de dépôt: 08156938.6
(22) Date de dépôt: 27.05.2008
(51) Int. Cl.: B22C 7/02, B22D 25/02

(54) **Procédé de réalisation d'un objet dont la surface est structurée**

(30) Priorité: 31.05.2007 CH 8692007
(71) Demandeur: Hirschi, Michel, 2800 Delémont (CH)
(72) Inventeur: Hirschi, Michel, 2800 Delémont (CH)
(74) Mandataire: GLN

(57) **Abrégé**

La présente invention concerne un procédé de réalisation d'un objet dont la surface est structurée, comprenant les étapes de
- réalisation par moulage d'une empreinte modèle en cire, représentant en négatif une partie de la peau d'une personne,
- conformation de l'empreinte modèle obtenue, à la forme de l'objet que l'on souhaite obtenir, et
- réalisation par casting dudit objet.

## Description

### Domaine technique

La présente invention se rapporte au domaine de la réalisation d'objets par moulage et trouve des applications particulièrement avantageuses dans le domaine de la bijouterie.

### Etat de la technique

On connaît déjà des techniques de moulage permettant d'obtenir des reproductions d'objets existant. Ces techniques permettent, à partir d'un moule qui reproduit exactement un objet, de réaliser un grand nombre de pièces identiques, par exemple par la technique connue sous le nom de casting ou de coulée par cire perdue.

Selon les techniques connues, on réalise un premier moulage fournissant un négatif de l'objet à reproduire, à partir de laquelle on réalise une emprunte modèle représentant en positif l'objet à reproduire. Cette emprunte modèle est ensuite utilisée pour réaliser l'objet final par casting, qui est donc un positif de l'objet à reproduire.

Cependant, lorsque l'on souhaite ne reproduire qu'une partie de la peau d'une personne et non pas tout un membre, par exemple si l'on souhaite reproduire une partie de la paume de la main et non pas l'ensemble de la main, on s'aperçoit que ces techniques sont délicates à mettre en oeuvre. En outre, le rendu obtenu est relativement inesthétique et est, de ce fait, mal adapté pour des applications au domaine de la bijouterie.

La présente invention a pour but de pallier ces inconvénients en proposant un procédé de réalisation d'objets dont la surface est structurée, particulièrement adapté pour représenter des parties de la surface de la peau d'une personne.

### Divulgation de l'invention

De façon plus précise, l'invention concerne un procédé de réalisation d'un objet dont la surface est structurée, comprenant les étapes de
- réalisation par moulage d'une empreinte modèle en cire, représentant en négatif une partie de la peau d'une personne,
- application de l'empreinte modèle obtenue sur un support en cire ayant la forme de l'objet que l'on souhaite obtenir, et
- réalisation par casting de l'objet.

De manière avantageuse, l'objet obtenu subit, après l'opération de casting, une opération de polissage permettant d'accentuer le rendu du relief.

Un autre aspect de l'invention concerne un kit permettant à des détaillants en bijouterie de mettre en oeuvre au moins une étape de prise d'empreinte du procédé selon l'invention.

### Brève description des dessins

D'autres caractéristiques de la présente invention apparaîtront plus clairement à la lecture de la description qui va suivre, faite en référence aux quatre figures annexées qui sont des vues schématiques des étapes du procédé selon un premier mode de réalisation de l'invention.

### Mode(s) de réalisation de l'invention

Nous allons maintenant décrire une première variante du procédé selon l'invention. Une première étape illustrée sur la figure 1, consiste à prendre une première empreinte d'une partie de la peau d'une personne, par exemple de la paume de sa main 10, en y appliquant une matière à empreinte très précise 12, par exemple à base de silicone, qui a préalablement été mélangée à un durcisseur. Ces genres de pâte et de durcisseur sont connus de l'homme du métier. Lorsque la pâte à base de silicone a durci, ce qui prend, de manière générale de 1 à 3 minutes, l'empreinte peut facilement être retirée de la main de la personne et fournit une représentation en négatif de la paume de la main.

Ensuite, comme le montre la figure 2, on réalise une deuxième empreinte en plâtre, à partir de la première empreinte obtenue précédemment. Dans ce but, un coffrage 14 en cire est ajusté autour de la première empreinte, afin de retenir le plâtre 16 qui est coulé à l'aide d'un vibrateur. Lorsque le plâtre est sec, on obtient une deuxième empreinte 17 qui fournit une représentation en positif, fidèle et très précise, de la paume de la main.

Enfin, une empreinte modèle 22 en cire, représentant en négatif une partie de la paume de la personne, est réalisée. De manière avantageuse, l'empreinte modèle est réalisée en faisant couler de la cire 18 sur une zone choisie 20, par exemple le long d'une ligne de la main. II est également possible d'obtenir l'empreinte modèle en appliquant une plaque de cire très molle sur la zone choisie 20. Eventuellement, un produit isolant destiné à faciliter le décollement ultérieur de l'empreinte modèle, est enduit sur la deuxième empreinte, avant l'application de la cire.

Puis, l'empreinte modèle 22 est minutieusement mise en forme, en fonction de l'application que l'on souhaite faire de la surface qui va être obtenue. Par exemple, ainsi qu'illustré sur la figure 4, pour obtenir une bague, l'empreinte modèle 22 est enroulée et ses deux extrémités sont collées à la cire. Eventuellement, quelques retouches et des mises aux dimensions sont également faites. Si l'on veut obtenir une plaque dont la surface est structurée, l'empreinte modèle peut être disposée sur un support en cire, ayant les dimensions souhaitées.

Enfin, la pièce en cire ainsi obtenue est utilisée pour couler l'objet final, par la technique du casting. On peut rappeler qu'une tige de coulée est collée à la pièce en cire, autour de laquelle on réalise un moule en plâtre. Dès que le plâtre a durci, on place le moule dans un four où la cire va fondre et brûler complètement avant que du métal en fusion soit introduit dans le moule, par le canal ménagé grâce à la tige de coulée. Après la destruction du moule, l'objet est sablé, nettoyé et poli. II présente une surface structurée, dont le relief est une représentation en négatif de la partie de la peau choisie. De manière surprenante, il a été constaté que le fait que la structure soit en négatif offre un rendu particulièrement esthétique, grandement amélioré par rapport à une structure en positif. Cela permet, en outre, que la surface puisse recevoir un polissage spécifique, visant à en faire ressortir toutes les lignes et les aspérités.

Il arrive parfois que certaines lignes de la main dont on pourrait souhaiter prendre l'empreinte, ne soient pas droites. Dans ce cas, particulièrement si l'objet à réaliser est une bague, il est nécessaire de prévoir une étape au cours de laquelle l'empreinte peut être redressée. Pour ce faire, le procédé décrit précédemment peut être adapté. A partir de la deuxième empreinte en positif, réalisée en plâtre, un troisième moulage est réalisé avec un matériau à base de silicone, tel que mentionné précédemment, permettant d'obtenir une troisième empreinte en négatif. Cette troisième empreinte peut être redressée avant que le silicone ne soit complètement durci.

Ensuite, un quatrième moulage de la troisième empreinte obtenue précédemment est effectué, permettant d'obtenir une quatrième empreinte en plâtre, en positif. Enfin, comme dans le premier mode de réalisation, l'empreinte modèle est obtenue par moulage à la cire de la quatrième empreinte.

Dans une autre variante du procédé selon l'invention, la première étape est identique à celle effectuée précédemment. Elle consiste à réaliser un premier moulage en silicone d'une partie de la peau d'une personne, pour obtenir une première empreinte en négatif. Ensuite, un deuxième moulage en silicone est directement réalisé sur la base de la première empreinte, permettant d'obtenir une deuxième empreinte en positif. Si besoin, cette deuxième empreinte peut être redressée avant durcissement de la pâte à base de silicone. Enfin, l'empreinte modèle est obtenue par moulage à la cire de la deuxième empreinte.

Les modes de réalisation ci-dessus permettent d'obtenir un objet représentant la surface de la peau d'une personne, de manière particulièrement sure, efficace et avec un résultat esthétiquement réussi.

Dans une variante supplémentaire, particulièrement simple, on peut envisager de réaliser directement l'empreinte modèle en une seule étape. Pour ce faire, on applique directement sur la paume de la main une plaque de cire préalablement ramollie par chauffage. II est nécessaire d'exercer une pression suffisante de manière à marquer les structures de la paume. Une fois refroidie et démoulée de la main, on obtient directement la plaque de cire avec le relief négatif voulu. Toutefois, cette méthode est relativement aléatoire, car la précision obtenue en réalisant le moulage directement à la cire est moins bonne qu'avec les autres méthodes. En plus, la maîtrise de la température de la cire est plus difficile, car elle doit être suffisamment chaude pour se déformer correctement, mais pas trop pour ne pas brûler la main de la personne.

L'invention porte également sur un kit permettant de mettre en oeuvre le procédé selon l'invention. En effet, il peut être particulièrement intéressant d'utiliser le procédé, comme expliqué précédemment, pour réaliser des bijoux personnalisés, notamment des bagues dont la surface représente une ligne de la main. Dans ce but, il est préférable de permettre aux détaillants en bijouterie de réaliser une empreinte modèle qui sera utilisée ultérieurement, afin d'éviter aux personnes dont on doit mouler la main, de se déplacer. A cet effet, l'invention concerne également un kit comprenant une pâte à empreinte, par exemple à base de silicone, ainsi qu'un durcisseur. Le durcisseur peut être placé dans un dispositif adapté, tel qu'une seringue, afin d'en faciliter le dosage. Le kit comprend également un liquide de dégraissage et/ou de nettoyage de la peau, pour que celle-ci soit parfaitement préparée pour la prise d'empreinte. Le kit peut encore comprendre un assortiment de modèles finis permettant au client de faire un choix concernant le métal, la grandeur, le design de l'objet qu'il désire. Il est aussi possible d'ajouter une loupe ou un dispositif optique équivalent permettant de vérifier la précision et la netteté du moulage. Des éléments d'identifications de type quelconque (étiquette, feutre spécial...) peuvent également être ajoutés au kit, afin de clairement attribuer une empreinte et la personne sur laquelle celle-ci a été moulée, pour éviter toute confusion ou mélange.

## Revendications

1. Procédé de réalisation d'un objet dont la surface est structurée, comprenant les étapes de
- réalisation par moulage d'une empreinte modèle en cire, représentant en négatif une partie de la peau d'une personne,
- conformation de l'empreinte modèle obtenue, à la forme de l'objet que l'on souhaite obtenir, et
- réalisation par casting dudit objet.

2. Procédé selon la revendication 1, **caractérisé en ce que** l'objet subit, après l'opération de casting, une opération de polissage permettant d'accentuer le rendu du relief.

3. Procédé selon l'une des revendications précédentes, **caractérisé en ce que** l'empreinte modèle est obtenue en réalisant les étapes suivantes :
- réalisation d'un premier moulage d'une partie de la peau d'une personne, permettant d'obtenir une première empreinte en silicone, en négatif,
- réalisation d'un deuxième moulage de la première empreinte, permettant d'obtenir une deuxième empreinte en plâtre, en positif, et
- réalisation de l'empreinte modèle par moulage à la cire de la deuxième empreinte.

4. Procédé selon l'une des revendications 1 et 2, **caractérisé en ce que** l'empreinte modèle est obtenue en réalisant les étapes suivantes :
- réalisation d'un premier moulage d'une partie de la peau d'une personne, permettant d'obtenir une première empreinte en silicone, en négatif,
- réalisation d'un deuxième moulage de la première empreinte, permettant d'obtenir une deuxième empreinte en plâtre, en positif,
- réalisation d'une troisième moulage de la deuxième empreinte, permettant d'obtenir une troisième empreinte en silicone, en négatif,
- mise en ligne de la troisième empreinte,
- réalisation d'un quatrième moulage de la troisième empreinte, permettant d'obtenir une quatrième empreinte en plâtre, en positif, et
- réalisation de l'empreinte modèle par moulage à la cire de la quatrième empreinte.

5. Procédé selon l'une des revendications 1 et 2, **caractérisé en ce que** l'empreinte modèle est obtenue en réalisant les étapes suivantes :
- réalisation d'un premier moulage d'une partie de la peau d'une personne, permettant d'obtenir une première empreinte en silicone, en négatif,
- réalisation d'un deuxième moulage de la première empreinte, permettant d'obtenir une deuxième empreinte en silicone, en positif,
- éventuellement, mise en ligne de la deuxième empreinte,
- réalisation de l'empreinte modèle par moulage à la cire de la deuxième empreinte.

6. Procédé selon l'une des revendications 4 et 5, **caractérisé en ce que** l'étape de mise en ligne est réalisée avant le durcissement de l'empreinte en silicone.

7. Kit pour la mise en oeuvre d'au moins une étape du procédé selon l'une des revendications précédentes, **caractérisé en ce qu'**il comporte :
- une pâte à empreinte,
- un durcisseur pour faire durcir ladite pâte, et
- des éléments d'identifications permettant d'associer une empreinte réalisée à la personne sur laquelle elle a été prise.

8. Kit selon la revendication précédente, **caractérisé en ce qu'**il comprend, en outre, un liquide de dégraissage et/ou de nettoyage de la peau
